# EUROPÄISCHE PATENTANMELDUNG

(11) **EP 1 719 849 A2**
(43) Veröffentlichungstag der Anmeldung: **08.11.2006**
(21) Anmeldenummer: 06450044.0
(22) Anmeldetag: 29.03.2006
(51) Int. Cl.: E03F 3/04

(54) **Schlitzrinne**

(30) Priorität: 06.05.2005 AT 30205 U
(71) Anmelder: Aschl, Roman, 4632 Pichl / Wels (AT)
(72) Erfinder: Aschl, Roman, 4632 Pichl / Wels (AT)
(74) Vertreter: Hübscher, Helmut

(57) **Zusammenfassung**

Es wird eine Schlitzrinne mit einem sich von einer Rinnenöffnung (3) zu einem Rinnenboden (4) erweiternden Rinnenprofil (2) beschrieben, das auf beiden Seiten der die Rinnenöffnung (3) begrenzenden Profilwände (5) einen gegen den Rinnenboden (4) zurückgebogenen Anschlußsteg (6) und einen von diesem Anschlußsteg (6) ausgehenden, seitlich abstehenden Aufnahmeflansch (7) für einen Bodenbelag (8) aufweist. Um vorteilhafte Konstruktionsbedingungen zu erreichen, wird vorgeschlagen, daß die Anschlußstege (6) gegen die die Rinnenöffnung (3) begrenzenden Profilwände (5) falzartig zurückgebogen sind und an diesen Profilwänden (5) flächig anliegen.

## Beschreibung

Die Erfindung bezieht sich auf eine Schlitzrinne mit einem sich von einer Rinnenöffnung zu einem Rinnenboden erweiternden Rinnenprofil, das auf beiden Seiten der die Rinnenöffnung begrenzenden Profilwände einen gegen den Rinnenboden zurückgebogenen Anschlußsteg und einen von diesem Anschlußsteg ausgehenden, seitlich abstehenden Aufnahmeflansch für einen Bodenbelag aufweist.

Sogenannte Schlitzrinnen zeichnen sich durch eine im Bodenverlauf schlitzartige Rinnenöffnung aus, gegenüber der sich das Rinnenprofil gegen den Rinnenboden hin erweitert. Aufgrund der vergleichsweise schmalen Rinnenöffnung wird eine gute Befahrbarkeit der Rinne erzielt, ohne die Flüssigkeitsabfuhr durch ein Verstopfen der Rinne zu gefährden. Außerdem kann ein Bodenbelag an das Rinnenprofil angeschlossen werden, wenn für eine entsprechende Abstützung des Bodenbelages im Bereich des Rinnenprofils gesorgt und damit eine randseitige Überlastung des Bodenbelages vermieden wird. Zu diesem Zweck bilden die Rinnenprofile auf beiden Seiten der Rinnenöffnung einen Aufnahmeflansch für den Bodenbelag. Damit das Rinnenprofil im Randbereich der Rinnenöffnung eine zur Aufnahme der auftretenden Belastungen ausreichende Steifigkeit aufweist, sind die die Rinnenöffnung begrenzenden Profilwände mit nach außen abgewinkelten Randstegen versehen, an die sich ein gegen den Rinnenboden zurückgebogener Anschlußsteg mit dem von diesem Anschlußsteg ausgehenden Aufnahmeflansch anschließt. Der Bodenbelag, beispielsweise ein Belag aus Fliesen, kann somit bis an den Anschlagsteg des im Estrich eingebetteten Rinnenprofils verlegt werden, ohne einen Bruch der Fliesen im Bereich des Anschlußrandes befürchten zu müssen, weil die Belastung des Randbereiches der Fliesen über den einerseits am Estrich und anderseits am Anschlußsteg des Rinnenprofils abgestützten Aufnahmeflansch auf den Untergrund abgetragen werden kann. Nachteilig ist allerdings, daß der hinterschnittene Bereich zwischen den die Rinnenöffnung begrenzenden Profilwänden und den mit diesen Profilwänden über die Randstege verbundenen Anschlußstegen sorgfältig hinterfüllt werden muß und daß die Randstege beidseits der Rinnenöffnung die Schlitzrinne im Erscheindungsbild des Bodenbelages auffällig machen.

Der Erfindung liegt somit die Aufgabe zugrunde, eine Schlitzrinne der eingangs geschilderten Art so auszugestalten, daß nicht nur die Verlegung des Rinnenprofils vereinfacht wird, sondern auch die Schlitzrinne im Erscheinungsbild des Bodenbelages in den Hintergrund tritt.

Die Erfindung löst die gestellte Aufgabe dadurch, daß die Anschlußstege gegen die die Rinnenöffnung begrenzenden Profilwände falzartig zurückgebogen sind und an diesen Profilwänden flächig anliegen.

Da zufolge dieser Maßnahmen die Anschlußstege gegen die die Rinnenöffnung begrenzenden Profilwände falzartig zurückgebogen sind und an diesen Profilwänden flächig anliegen, entfällt der sonst erforderliche beidseits der Rinnenöffnung seitlich abstehende Randsteg, so daß sich eine Hinterfüllung dieses hinterschnittenen Randstegbereiches erübrigt, was die Verlegung des Rinnenprofils in einer Estrichschicht vereinfacht. Dazu kommt, daß der Fußbodenbelag aufgrund des Anliegens der Anschlußstege an der Außenseite der die Rinnenöffnung begrenzenden Profilwände bis unmittelbar an die Rinnenöffnung heranreichen kann. Dies stellt eine wesentliche Voraussetzung dafür dar, daß die Schlitzrinne im Erscheinungsbild des Fußbodenbelages in den Hintergrund treten kann. Die Rinnenöffnung wird ja lediglich als verbreiterte Fuge zwischen den an die Schlitzrinne anschließenden Abschnitten des Bodenbelages wahrgenommen. Trotzdem kann die geforderte Steifigkeit des Rinnenprofils im Bereich der Rinnenöffnung zur Aufnahme der auftretenden Belastungen durch die Falzausbildung gewährleistet werden, die sich beim Zurückbiegen des Anschlußsteges an die Außenfläche der jeweiligen Profilwand ergibt.

In der Zeichnung ist der Erfindungsgegenstand beispielsweise dargestellt, und zwar wird eine erfindungsgemäße Schlitzrinne in einem vereinfachten Querschnitt gezeigt.

Die in einem Estrichbett 1 versetzte Schlitzrinne weist ein Rinnenprofil 2 auf, das sich von einer Rinnenöffnung 3 zu einem Rinnenboden 4 hin erweitert. Die die Rinnenöffnung 3 begrenzenden Profilwände 5 divergieren gemäß dem dargestellten Ausführungsbeispiel gegen den Rinnenboden 4 stetig. Dies ist jedoch nicht zwingend, weil die Profilwände 5 im Bereich der Rinnenöffnung 3 auch zunächst parallel verlaufen können, bevor sich das Rinnenprofil 2 erweitert. An der Außenseite dieser Profilwände 5 liegen Abschlußstege 6 flächig an, die Teil des Rinnenprofils 2 sind und von der Rinnenöffnung 3 falzartig gegen die zugehörige Profilwand 5 zurückgebogen sind. Von den Anschlußstegen 6 stehen seitlich Aufnahmeflansche 7 für einen Bodenbelag 8, beispielsweise in Form von Fliesen, ab. Diese Aufnahmeflansche 7 ruhen auf dem Estrichbett 1 auf und können somit die im Randbereich des Bodenbelages 8 auftretenden Belastungen vorteilhaft auf das Estrichbett 1 abtragen, ohne eine Überlastung des Rinnenprofils 2 im Bereich der Rinnenöffnung 3 befürchten zu müssen, weil dieser Bereich durch die sich durch das Zurückbiegen der Anschlußstege 6 gegen die Profilwände 5 ergebenden Falze verstärkt wird. Der Bodenbelag 8 braucht folglich nur in herkömmlicher Weise bis an den Anschlagsteg 6 verlegt zu werden, wobei die verbleibende Restfuge zwischen dem auf den Aufnahmeflanschen 7 aufgeklebten Bodenbelag 8 und dem Anschlußsteg 6 mit Fugenmörtel 9 ausgefüllt wird.

## Patentansprüche

1. Schlitzrinne mit einem sich von einer Rinnenöffnung (3) zu einem Rinnenboden (4) erweiternden Rinnenprofil (2), das auf beiden Seiten der die Rinnenöffnung (3) begrenzenden Profilwände (5) einen gegen den Rinnenboden (4) zurückgebogenen Anschlußsteg (6) und einen von diesem Anschlußsteg (6) ausgehenden, seitlich abstehenden Aufnahmeflansch (7) für einen Bodenbelag (8) aufweist, **dadurch gekennzeichnet, daß** die Anschlußstege (6) gegen die die Rinnenöffnung (3) begrenzenden Profilwände (5) falzartig zurückgebogen sind und an diesen Profilwänden (5) flächig anliegen.
